# FASCICULE DE BREVET EUROPEEN

(11) **EP 0 542 340 B1**
(45) Date de publication et mention de la délivrance du brevet: **24.05.1995**
(21) Numéro de dépôt: 92203364.2
(22) Date de dépôt: 02.11.1992
(51) Int. Cl.: B65H 75/44

(54) **Enrouleur avec ressort de rappel et dispositif de blocage contrôlable**
Aufwickler mit Rückzugfeder und kontrollierbarer Verriegelungsvorrichtung
Winder with pull-back spring and controllable locking device

(30) Priorité: 15.11.1991 IT TO910882
(43) Date de publication de la demande: 19.05.1993
(73) Titulaire: FIPH S.r.l., I-11020 Hône (Aoste) (IT)
(72) Inventeur: Borettaz, Luciano, I-11020 Champdepraz (Aoste) (IT)
(74) Mandataire: Patrito, Pier Franco, Dr. Ing.

(56) Documents cités:
- US-A- 2 530 773
- TECHNICAL DIGEST - WESTERN ELECTRIC. ANNEE 1968/1975: 2EME EXEMPLAIRE B-00-120 no. 56, Octobre 1979, NEW YORK US pages 5 - 6 R.S. BROWN ET AL. 'CORD REEL LATCH MECHANISM'

## Description

La présente invention a pour objet un enrouleur comportant un tambour d'enroulement monté tournant dans une structure de support, un ressort de rappel du tambour d'enroulement, et un dispositif de blocage contrôlable du tambour d'enroulement comprenant une couronne avec une denture interne, reliée au tambour d'enroulement.

Les enrouleurs sont amplement utilisés pour contenir des câbles électriques, des tuyaux flexibles ou d'autres organes flexibles, qui sont enroulés dans l'intérieur de l'enrouleur, peuvent être extraits par traction et, dans les cas où l'enrouleur est pourvu d'un ressort de rappel, peuvent être réenroulés dans l'enrouleur par l'action du ressort qui y est inclus, lequel se charge par effet de l'extraction de l'organe flexible et ensuite en commande le réenroulement. Dans leur formes les plus simples, ces enrouleurs tiennent sous une tension permanente l'organe flexible qui en a été extrait, et ensuite ils le rappellent au fur et à mesure que la traction exercée sur cet organe flexible est relâchée. Toutefois ce comportement est approprié pour certaines applications, tandis que pour d'autres applications il est exigé que l'organe flexible extrait ne soit pas rappelé, même si la traction exercée sur lui se termine, et cela jusqu'à ce qu'on ne donne une commande spéciale pour provoquer l'enroulement.

Par le document "Western Electric - Technical Digest - No. 56, October 1979 pages 5-6 - R.S. Brown et al: Cord Reel Latch Mechanism" on connait un enrouleur suivant le préambule de la revendication 1, dans lequel l'enroulement est empêché par un dispositif de blocage et il est mis en marche par une courte action successive d'extraction de l'organe flexible, ayant l'effet de relâcher le dispositif de blocage. L'usager est averti du relâchement du blocage par une détente.

En certains cas des enrouleurs de ce genre peuvent être dangereux, parce que la courte action successive d'extraction peut être accidentelle et provoquer un enroulement non désiré et intempestif, cela d'autant plus que, en certaines conditions, une traction extrêmement réduite est suffisante pour provoquer le relâchement du blocage. La détente qui donne avertissement de l'établissement de la condition d'enroulement peut passer facilement inaperçue dans un ambiant bruyant.

De plus, en tous cas, les enrouleurs des types connus ont un comportement préétabli qui ne peut nullement être modifié lorsque les exigences d'application de l'enrouleur sont modifiées.

La présente invention a le but principal de proposer un dispositif de blocage pour un enrouleur avec ressort de rappel, qui doit présenter le comportement décrit ci-dessus tout en demandant pour le relâchement l'extraction d'une longueur relativement importante de l'organe flexible, ce qui est suffisant pour exclure, pour la presque totalité des actions accidentelles, la possibilité de provoquer un relâchement intempestif, tandis que des moyens doivent être prévus pour éviter sûrement l'impossibilité d'une extraction successive suffisante pour provoquer le relâchement volontaire du blocage.

De plus, suivant un développement préféré, un autre but de l'invention est de pourvoir l'enrouleur d'un sélecteur de commande permettant de modifier à volonté le comportement de l'enrouleur, en remplaçant le comportement décrit, qui consiste en un blocage et une activation alternés de l'enroulement, un comportement qui consiste dans le réenroulement continu de l'organe flexible, ou bien encore un comportement qui consiste dans l'absence de tout réenroulement jusqu'à ce qu'une action à cet effet n'est successivement effectuée sur le sélecteur de commande; de sorte que l'enrouleur peut être ajusté en considération de conditions différentes d'application.

Le but principal de l'invention est atteint par un enrouleur suivant la partie caractérisante de la revendication 1.

Comme on le décrira en détail dans la suite, du fait de l'ensemble de ces caractéristiques le tambour enrouleur, relié à ladite couronne a denture interne, autorise l'extraction d'un organe flexible enroulé sur le tambour, mais, lorsque l'extraction se termine, il ne peut pas procéder au réenroulement sous l'action du ressort de rappel, parce qu'il est arrêté par l'organe de blocage. Mais si l'on fait une extraction successive d'une longueur qui correspond au moins à la moitié du périmètre de l'organe de blocage, ce dernier renverse sa position, après quoi il ne s'oppose plus au réenroulement, lequel est donc effectué par le ressort de rappel, et cela jusqu'à l'enroulement complet ou bien jusqu'à ce que, par une extraction ultérieure de l'organe flexible, on renverse à nouveau la position de l'organe de blocage. Toutefois l'action de l'organe de blocage ne peut pas être exercée lorsqu'il se trouve en correspondance de l'arc d'inactivité dé la couronne à denture interne, le long duquel la denture s'étend seulement sur une partie de son épaisseur. Donc, en établissant d'une façon adéquate la longueur de cet arc d'inactivité de la couronne dentée, ainsi que sa position par rapport au point dans lequel l'organe flexible est ancré au tambour d'enroulement, on peut assurer que le blocage ne peut jamais avoir lieu quand la longueur de l'organe flexible encore reçu dans l'enrouleur se monte à moins de la moitié du périmètre de l'organe de blocage, de sorte qu'on exclut la possibilité qu'une extraction successive, nécessaire pour relâcher volontairement le blocage, soit empêchée.

Suivant un développement ultérieur de l'invention, le dispositif comporte en outre un organe d'arrêt susceptible d'être déplacé par un sélecteur de commande entre une position dans laquelle il n'interfère pas avec le déplacement de l'organe de blocage, et une position dans laquelle il arrête l'organe de blocage pendant son déplacement, en empêchant le renversement de sa position.

Quand le sélecteur de commande est déplacé de sorte que ledit organe d'arrêt n'interfère pas avec le déplacement de l'organe de blocage on observe le fonctionnement alterné décrit ci-dessus. Quand, au contraire, le sélecteur de commande est déplacé de sorte que ledit organe d'arrêt empêche le renversement de la position de l'organe de blocage, on peut vérifier deux situations différentes qui se prolongent jusqu'à ce que le sélecteur de commande ne sera déplacé dans le sens opposé. Si l'organe de blocage se trouvait, lors du déplacement du sélecteur de commande, en position de blocage, l'enrouleur autorisera ensuite l'extraction de l'organe flexible qu'il contient, mais il ne pourra jamais procéder au réenroulement. Si, au contraire, lors du déplacement du sélecteur de commande l'organe de blocage se trouvait en position de relâchement, l'enrouleur autorisera ensuite l'extraction de l'organe flexible qu'il contient, mais il pourverra a son réenroulement au fur et à mesure que la traction exercée sur l'organe flexible est relâchée. De cette façon l'enrouleur a la possibilité d'expliquer, suivant le désir de l'usager, trois comportements différents, et il peut être adapté chaque fois aux exigences de toute application particulière.

Les caractéristiques et les avantages de l'objet de l'invention ressortiront plus clairement de la suivante description d'un mode de réalisation indiqué à titre d'exemple non limitatif en faisant référence aux dessins annexés, dans lesquels:
Fig. 1 montre un enrouleur suivant l'invention vu en élévation latérale, à une échelle réduite et avec une partie de l'enveloppe enlevée;
Fig. 2 montre, vu du côté opposé à celui de la figure 1, le dispositif de blocage relié au tambour d'enroulement, en une condition fondamentale de fonctionnement;
Fig. 3 montre d'une façon semblable a la figure 2 le dispositif de blocage en une autre condition fundamentale de fonctionnement;
Figs. 4 et 5 sont des vues partielles qui montrent des positions intermédiaires pendant le passage du dispositif de blocage de la condition de la figure 2 à la condition de la figure 3;
Fig. 6 montre une condition d'arrêt du dispositif de blocage;
Fig. 7 montre à une échelle plus grande l'organe de blocage avec la came qui y est creusée; et
Figs. 8 et 9 montrent à une échelle plus grande des sections partielles de la couronne à denture interne et de l'organe de blocage qui l'engage.

L'enrouleur représenté dans la figure 1 comprend un étrier de support 1, destiné en général à être fixé à une paroi ou autre support, lequel porte moyennant des pivots d'orientation 2 une enveloppe 3 pourvue d'une bouche de débit 4. Dans l'intérieur de l'enveloppe 3 se trouve, monté tournant, un tambour d'enroulement 6 qui est sous l'action d'un ressort de rappel 5. Dans le tambour 6 est enroulé un organe flexible, tel qu'un câble, un tuyau ou similaire, dont l'extrémité libre 7 sort de l'enveloppe à travers la bouche de débit 4. L'organe flexible 7 peut être extrait en le tirant suivant la flèche E, ainsi le déroulant du tambour 6, qui tourne d'une façon correspondante et charge le ressort de rappel 5. Celui-ci cherche de faire tourner le tambour d'enroulement 6 dans le sens opposé, et donc de rappeler l'organe flexible 7 dans le sens opposé à la flèche E. Sur l'enveloppe 3 est monté un sélecteur de commande 8 qui peut être tourné par rapport à une répère fixe 9 pour réaliser, comme on le décrira dans la suite, les comportements différents qui sont rendus possibles par l'enrouleur suivant l'invention. Ces dernières parties sont représentées par des lignes interrompues parce qu'en réalité elles se trouvent sur le côté de l'enrouleur qui est opposé à celui représenté dans la figure 1.

Dans l'enveloppe 3, au tambour d'enroulement 6 est reliée une couronne 10 à denture interne, laquelle, vue du côté de l'enrouleur opposé à celui qu'on voit dans la figure 1, est représentée dans la figure 2. En particulier, la couronne 10 à denture interne peut être réalisée en une seule pièce avec un côté du tambour enrouleur 6. La couronne 10 présente le long de toute sa périphérie une denture interne 11, mais le long d'un arc d'inactivité, indique dans la figure 2 par A-B, la denture 11 ne s'étend pas, comme dans les autres parties de la couronne 10, sur toute l'épaisseur qui lui est destinée, mais seulement sur une partie de cette épaisseur, tandis que la partie restante de cette épaisseur est occupée par une région 12 non dentée (voir aussi la figure 9).

A l'enveloppe 3 est pivotée en 13 une extrémité d'un levier oscillant 14 qui, à l'extrémité opposée, porte un pivot 15. Le levier 14 est indiqué par des lignes à points et traits en supposant de l'avoir enlevé pour permettre d'observer les parties sous-jacentes. Le levier 14 est sous l'action d'un ressort, représenté dans le dessin seulement par la flèche M qui en montre la direction d'action, et qui tend à pousser le pivot 15 porté par le levier 14 vers la denture 11 de la couronne 10.

A l'intérieur de la denture 11 de la couronne 10 est disposé un organe de blocage de forme ovale, représenté isolé dans la figure 7. Les parties de courbure plus réduite de l'organe de blocage 16 ont un rayon substantiellement correspondant au rayon interne de la denture 11 de la couronne 10. L'organe de blocage ovale 16 présente, sur une de ses parties d'extrémité de plus grande courbure, une denture externe 17 capable d'engager avec la denture interne 11 de la couronne 10, et cette denture 17 s'étend sur toute l'épaisseur de l'organe de blocage 16 (voir la figure 8) et se prolonge par une partie 18 le long d'un court tronçon de la partie de courbure plus réduite de l'organe de blocage ovale. Sur sa partie de plus grande courbure opposée à celle qu'on a maintenant considérée, l'organe de blocage 16 présente une denture externe 19 qui s'étend seulement sur une partie de son épaisseur, et plus précisément sur la partie qui correspond à la partie d'épaisseur de la couronne 10 sur laquelle la denture interne 11 est continue (voir la figure 9). De plus l'organe de blocage 16 présente, creusée dans une de ses faces, une came dans laquelle engage le pivot 15 du levier 14. Cette came présente, de chaque côté du centre 0 de l'organe de blocage 16, une partie substantiellement radiale 20 ou 20', qui s'étend jusque voisin de la périphérie de l'organe de blocage, une partie arquée 21 ou 21' qui suit la périphérie de l'organe de blocage, et une partie de raccordement 22 ou 22' formant un angle, laquelle relie l'extrémité de la partie arquée 21 ou 21' avec une région de la partie radiale 20 ou 20', voisine du centre 0. Dans les figures 2 à 6, l'organe de blocage 16 est montré dans sa totalité, mais seulement ses parties qui sont actives dans la condition chaque fois considérée sont pourvues de chiffres de référence.

Du fait que le pivot 15 du levier 14, chargé par le ressort M, est engagé dans la came 20-22, 20'-22' creusée dans l'organe de blocage 16, ce dernier est retenu en permanence en contact avec la denture interne 11 de la couronne 10.

On doit maintenant considérer la condition représentée dans la figure 2. L'organe de blocage 16 engage la denture 11 moyennant ses dents 18, et le pivot 15 est situé à l'extrémité de la partie arquée 21' de la came, opposée à l'extrémité de la partie radiale 20'; il empêche donc soit à l'organe de blocage 16 qu'à la couronne 10 (et donc au tambour d'enroulement 6) de tourner dans le sens opposé à la flèche E. Un réenroulement n'est donc pas possible: la condition montrée est un condition de blocage.

L'extraction de l'organe flexible 7, au contraire, est possible, parce que le pivot 15 ne s'oppose pas à un déplacement de l'organe de blocage 16 suivant la flèche E; pendant une telle extraction, le pivot 15 glisse le long de la partie arquée 21' de la came, jusqu'à ce qu'il atteint son extrémité opposée, qui est aussi l'extrémité de la partie 20' de la came. Lorsque cette position (figure 4) a été atteinte, la denture 19 de l'organe de blocage 16 devient engagée avec la denture 11 et elle oblige l'organe de blocage à tourner autour de son extrémité portant la denture 19, après quoi le pivot 15 glisse le long des parties 20' et 20 de la came (figure 5) et, poussé par le ressort M, il tombe dans la partie angulaire 22 de la came (figure 5) ainsi empêchant tout déplacement ultérieur de l'organe de blocage 16. Mais celui-ci, par effet de son déplacement, a renversé sa position, de sorte que ses dents 18 n'engagent plus avec la denture 11, et la couronne 10 peut poursuivre sa rotation suivant la flèche E. L'extraction de l'organe flexible 7 peut être poursuivie sans obstacles.

Lorsque la traction exercée sur l'organe flexible 7 est relâchée, le ressort 5 commande un court réenroulement et la couronne 10 parcourt un court arc dans le sens opposé à la flèche E, en traînant avec soi par friction l'organe de blocage 16. Par conséquent le pivot 15 abandonne la partie angulaire 22 de la came et il tombe dans l'extrémité de la partie arquée 21 (figure 3), ainsi empêchant le déplacement ultérieur de l'organe de blocage 16. Le déplacement de la couronne 10, au contraire, n'est pas empêché, du fait que l'organe de blocage 16, ayant renversé sa position, n'engage pas la denture 11; le réenroulement peut donc maintenant se poursuivre d'une façon continue. Cela correspond à la position de la figure 3, qui est un condition de relâchement du blocage. Le réenroulement se poursuit jusqu'à rappeler complètement l'organe flexible 7, si aucune action de traction n'est exercée sur celui-ci de l'extérieur, ou bien jusqu'à ce que le réenroulement est interrompu en effectuant une nouvelle extraction de l'organe flexible 7.

Lors de l'extraction successive de l'organe flexible 7, soit que cette extraction ait interrompu le réenroulement ou bien qu'elle se vérifie après un rappel total de l'organe flexible, les phénomènes indiqués se répètent d'une façon identique, en considérant échangées entr'elles les parties 20,21,22 de la came par rapport aux parties 20', 21',22', et les dentures 17,18 par rapport à la denture 19, et donc l' organe de blocage 16 renverse une autre fois sa position et il revient à la condition de blocage de la figure 2. Donc, chaque fois une extraction de l'organe flexible 7 est effectuée, et à condition que cette extraction se poursuive au moins sur une longueur qui correspond à peu prés à la moitié du périmètre de l'organe de blocage 16, cet organe de blocage renverse sa position et l'enrouleur passe, d'une façon alternée, à la condition de blocage ou à la condition de relâchement du blocage.

Le renversement de la position de l'organe de blocage 16 n'a pas lieu, et au contraire il revient à la position précédente par effet d'un réenroulement partiel effectué par le ressort 5, si l'extraction appliquée à l'organe flexible 7 n'est pas suffisante pour faire tomber le pivot 15 dans une des parties angulaires 22 ou 22' de la came. C'est à dire qu'il est nécessaire que l'extraction se monte au moins à peu près à la moitié du périmètre de l'organe de blocage 16. Si à ce périmètre on donne une longueur suffisamment grande on peut éviter de façon sure que le réenroulement soit provoqué involontairement par des actions exercées par accident, lesquelles ont en général une extension réduite.

Toutefois, afin que la condition de blocage soit atteinte il est nécessaire que les dents 18 engagent la denture 11 de la couronne 10. Cet engagement ne peut pas avoir lieu en correspondance de l'arc d'inactivité A-B de la denture 11, parce que dans cette région la partie 12 de l'épaisseur de la couronne 10, qui n'est pas dentée, ne peut pas recevoir l'engagement de la denture 17 ou 18 de l'organe de blocage. Si à l'arc d'inactivité A-B on donne une longueur appropriée (correspondante à peu prés à la moitié du périmètre de l'organe de blocage 16), et on le dispose en une position adéquate par rapport au point où l'organe flexible 7 est ancré au tambour d'enroulement 6, on peut éviter que le blocage soit activé lorsque la longueur d'organe flexible encore contenue dans l'enrouleur est tellement réduite qu'elle n'autoriserait pas une extraction suffisante pour provoquer le renversement de l'organe de blocage 16. De cette façon il n'existe aucun danger qu'on ne puisse plus activer le réenroulement après une extraction totale de l'organe flexible 7.

Dans le mode de réalisation particulièrement perfectionné qui est représenté on a encore prévu un arrêt 23 supporté par un levier 24 relié au sélecteur de commande 8. L'arrêt 23 peut être déplacé, en actionnant le sélecteur 8, entre une position d'inactivité, montrée à lignes continues dans les figures 2 à 5, et une condition d'activité, indiquée à lignes à points et traits dans les figures 2 à 5 et à lignes continues dans la figure 6.

Jusqu'à ce que l'arrêt 23 est dans sa position d'inactivité, il n' interfère pas avec les déplacements de l'organe de blocage 16, et celui-ci se comporte de la façon qu'on a décrit. Quand, au contraire, l'arrêt 23 est déplacé dans sa position d'activité suivant la figure 6, il arrête l'organe de blocage 16 au commencement de son déplacement et il ne lui permet pas d'atteindre les positions suivant les figures 4 et 5, et donc de renverser sa propre position.

Dans la figure 6 on a représenté seulement le cas dans lequel l'arrêt 23 empêche le passage de l'organe de blocage 16 de la condition de blocage à la condition de relâchement du blocage, mais il est bien clair que le comportement de l'arrêt 23 est identique pour empêcher le passage de l'organe de blocage 16 de la condition de relâchement du blocage à la condition de blocage.

Si, lors de l'activation de l'arrêt 23, l'organe de blocage se trouvait dans la condition de blocage suivant la figure 2, il s'ensuit que l'organe flexible 7 peut être librement extrait, en une ou plusieurs reprises, mais qu'aucun réenroulement ne peut avoir lieu sinon sur une courte portion. L'enrouleur se comporte comme une roue libre qui autorise l'extraction mais non le réenroulement de l'organe flexible 7. Cette condition se prolonge jusqu'à ce que, en actionnant en sens contraire le sélecteur de commande 8, on déplace à nouveau l'arrêt 23 dans sa position d'inactivité, après quoi le renversement de la position de l'organe de blocage 16, et donc le relâchement du blocage, résulte autorisée à nouveau.

Si, au contraire, lors de l'activation de l'arrêt 23 l'organe de blocage 16 se trouvait dans la condition de relâchement du blocage selon la figure 3, il s'ensuit que l'organe flexible peut être librement extrait, en une ou plusieurs reprises, mais le réenroulement a lieu chaque fois la traction exercée sur l'organe flexible 7 est relâchée. L'enrouleur se comporte comme un enrouleur pourvu de ressort de rappel mais non d'organe de blocage. Cette condition se prolonge jusqu'à ce que, en actionnant en sens contraire le sélecteur de commande 8, on déplace à nouveau l'arrêt 23 dans sa position d'inactivité, après quoi le renversement de la position de l'organe de blocage 16, et donc la nouvelle activation du blocage, résulte autorisée à nouveau.

De cette façon l'enrouleur pourvu du dispositif de blocage suivant l'invention peut être adapté instantanément soit à des exigences différentes d'application, soit aussi a des conditions d'emploi particulières qui peuvent se présenter temporairement dans chaque application.

Il est évident toutefois que, dans les modes de réalisation pour lesquels cette possibilité de modifier le comportement de l'enrouleur n'intéresse pas, le dispositif de sélection 8, 9, 23, 24 peut être omis.

Bien entendu, les dimensions et les proportions de l'enrouleur et, par conséquent, de son dispositif de blocage, peuvent être considérablement modifiées en fonction de la nature, des dimensions et de la longueur de l'organe flexible 7 enroulé. Aussi la conformation de l'enveloppe 3 et, en général, de la structure de l'enrouleur, peut être modifiée sans introduire des modifications substantielles dans le dispositif de blocage. La came creusée dans l'organe de blocage 16 a été représentée comme symétrique par rapport au centre 0, mais pour des raisons pratiques elle pourrait recevoir une forme asymétrique. Aussi d'autres modifications sont possibles dans le cadre des revendications.

## Revendications

1. Enrouleur comportant un tambour d'enroulement (6) monté tournant dans une structure de support (3), un ressort de rappel (5) du tambour d'enroulement(6), et un dispositif de blocage contrôlable du tambour d' enroulement (6) comprenant une couronne (10) avec une denture interne (11), reliée au tambour d'enroulement (6), **caractérisé en ce** que ladite denture (11) se développe sur toute l'épaisseur de la couronne (10) le long de la plus grande partie de cette dernière, mais est limitée à une partie de cette épaisseur le long d'un arc d'inactivité (A-B) préétabli; et en ce que ledit dispositif de blocage contrôlable comprend également un organe de blocage (16) de forme ovale, pourvu de dentures externes (17-18,19) sur ses deux parties d'extrémité de plus grande courbure, la première (17-18) de ces dentures s'étendant d'un côté sur une portion de la partie de courbure plus réduite de l'organe de blocage (16), et la deuxième denture (19) étant limitée à une partie de l'épaisseur de l'organe de blocage (16), correspondant à la partie de l' épaisseur sur laquelle se développe la denture (11) de ladite couronne (10) à denture interne le long dudit arc d'inactivité (A-B); ledit organe de blocage (16) etant disposé à l'intérieur de la denture (11) de la couronne (10) et montrant, creusée dans une de ses faces, une came profilée (20-22,20'-22') comportant, de chaque côté de l'organe de blocage (16) par rapport à son centre (0), une première portion (20,20') se développant radialement jusqu'à une position voisine de la périphérie de l'organe de blocage (16), une deuxième portion (21,21') se développant le long d'une partie de la périphérie de l'organe de blocage (16), et une troisième portion intermédiaire angulaire (22,22') reliant lesdites première et deuxième portions de la came (20-22,20'-22'); un pivot (15) engagé dans ladite came (20-22,20'-22'), monté sur la structure de support (3) de sorte à pouvoir se déplacer radialement par rapport à la couronne (10); et un ressort (M) disposé pour pousser ledit pivot (15) vers la périphérie de la couronne (10).

2. Enrouleur selon la revendication 1, caractérisé en ce que ledit pivot (15) est monté à l'extrémité d'un premier levier (14) dont l'extrémité opposée est pivotée sur la structure fixe (3) de l'enrouleur, et que ledit ressort (M) est disposé pour pousser ledit premier levier (14) et ledit pivot (15) vers la denture interne (11) de ladite couronne (10).

3. Enrouleur selon la revendication 1, caractérisé en ce que l'organe de blocage (16) comprend en outre un organe d'arrêt (23) susceptible d'être déplacé, par action d'un sélecteur de commande (8), entre une position dans laquelle il n'interfère pas avec le déplacement de l'organe de blocage (16), et une position dans laquelle il arrête l'organe de blocage (16) dans le cours de son déplacement, en empêchant le renversement de sa position.

4. Enrouleur selon la revendication 3, caractérisé en ce que ledit organe d'arrêt (23) est monté sur une extrémité d'un deuxième levier (24) qui peut être déplacé moyennant le sélecteur de commande (8) monté sur la structure de support (3) de l'enrouleur.

## Claims

1. A reel comprising a winding drum (6) rotatably mounted in a supporting structure (3), a return spring (5) for the winding drum (6) and a controllable device for locking the winding drum (6), the lock device including a crown (10) with internal toothing (11), connected to the winding drum (6), characterized in that said toothing (11) extends on the whole thickness of the crown (10) along the most part of this latter, but it is limited to a part of this thickness along a pre-established inactivity arc (A-B); and that said controllable lock device further comprises a lock member (16) of oval shape, provided with external toothings (17-18,19) on its end portions having a larger curvature, the first (17-18) of these toothings extending on one side on a part (18) of the portion of the lock member (16) having a smaller curvature, and the second toothing (19) being limited to a part of the thickness of the lock member (16), corresponding to the part of thickness on which extends the toothing (11) of said crown (10) with internal toothing along said inactivity arc; said lock member (16) being mounted inside the toothing (11) of the crown (10) and having, hollowed in one of its faces, a profiled cam (20-22,20'-22') comprising, on each side of the lock member (16) with respect to the centre (0) thereof, a first portion (20,20') radially extending up to a position near the outline of the lock member (16), a second portion (21,21') extending along a part of the outline of the lock member (16), and a third intermediate, angular portion (22, 22') connecting said first and second portions of the cam (20-22,20'-22'); a pivot (15) engaged in said cam (20-22, 20'-22'), mounted on the supporting structure in such a way as to be radially displaceable with respect to the crown (10); and a spring (M) arranged for pushing said pivot (15) towards the periphery of the crown (10).

2. A reel as set forth in Claim 1, characterized in that said pivot (15) is mounted at the end of a first lever (14) whose opposite end is pivoted on the fixed reel structure (3), and that said spring (M) is arranged for pushing said first lever (14) and said pivot (15) towards the internal toothing (11) of said crown (10).

3. A reel as set forth in Claim 1, characterized in that the lock device also includes a stop member (23) which may be displaced, by action of a control selector (8), between a position in which it does not interfere with the displacement of the lock member (16) and a position in which it stops the lock member (16) during its displacement, thus preventing the overturning of its position.

4. A reel as set forth in Claim 3, characterized in that said stop member (23) is mounted on one end of a second lever (24) which may be displaced by means of the control selector (8) mounted on the supporting structure (3) of the reel.

## Patentansprüche

1. Wickelvorrichtung mit einer in einem Stützgerüst (3) drehbar gelagerten Wickeltrommel (6), mit einer Rückzugfeder (5) für die Wickeltrommel (6) und mit einer steuerbaren Feststellvorrichtung der Wickeltrommel (6), die einen mit der Wickeltrommel (6) verbundenen Zahnkranz (10) mit Innenverzahnung (11) aufweist, dadurch gekennzeichnet, dass sich die Innenverzahnung (11) über die ganze Wandstärke des Zahnkranzes (10) entlang dem grössten Teil desselben erstreckt, jedoch durch einen vorbestimmten unwirksamen Bereich (A-B) auf einen Teil dieser Wandstärke beschränkt ist, und dass ein eiförmiges Feststellelement (16) vorgesehen ist, das an den beiden Enden mit der grössten Krümmung Aussenverzahnungen (17-18,19) aufweist, wobei sich die erste (17-18) dieser Aussenverzahnungen an der einen Seite (18) über einen Abschnitt des Endes mit der kleinsten Krümmung des Feststellelements (16) erstreckt und die zweite Aussenverzahnung (19) auf einen Teil der Wandstärke des Feststellelements (16) beschränkt ist, der dem Teil der Wandstärke entspricht, über den sich die Verzahnung (11) des Zahnkranzes (10) mit Innenverzahnung entlang dem unwirksamen Bereich (A-B) erstreckt, wobei das Feststellelement (16) innerhalb der Innenverzahnung (11) des Zahnkranzes (10) angeordnet ist und einen in einer seiner Flächen ausgeformten Nocken (20-22,20'-22') aufweist, der zur Mitte (0) des Feststellelements (16) an jeder Seite desselben einen ersten, sich bis zum Umfang des Feststellelements (16) radial erstreckenden Abschnitt (20,20'), einen zweiten, sich entlang einem Teil des Umfangs des Feststellelements (16) erstreckenden Abschnitt (21,21') und einem dritten winkelförmigen Zwischenabschnitt (22,22') aufweist, der den ersten und den zweiten Abschnitt (20-22, 20'-22') des Nockens miteinander verbindet, wobei ein in den Nocken (20-22,20'-22') eingreifender Zapfen (15) zum Zahnkranz (10) radial verschiebbar am Stützgerüst (3) angeordnet ist und eine Feder (M) vorgesehen ist, die den Zapfen (15) gegen den Umfang des Zahnkranzes (10) drückt.

2. Wickelvorrichtung nach Anspruch 1, dadurch gekennzeichnet, dass der in den Nocken eingreifende Zapfen (15) an dem einen Ende eines ersten Hebels (14) angeordnet ist, dessen gegenüberliegendes Ende mit dem Stützgerüst (3) der Wickelvorrichtung in Eingriff steht und dass die Feder (M) so angeordnet ist, dass sie den Hebel (14) und den Zapfen (15) gegen die Innenverzahnung (11) des Zahnkranzes (10) drückt.

3. Wickelvorrichtung nach Anspruch 1, dadurch gekennzeichnet, dass die Festellvorrichtung (16) ausserdem ein Sperrelement (23) umfasst, das sich mittels eines Steuerwählers (8) zwischen einer Lage, in der es die Verschiebung des Feststellelements (16) nicht stört, und einer Lage bewegen lässt, in der es die Verschiebung des Feststellelements (16) unterbricht und die Umkehr seiner Lage verhindert.

4. Wickelvorrichtung nach Anspruch 3, dadurch gekennzeichnet, dass das Sperrelement (23) an dem einen Ende eines zweiten Hebels (24) angeordnet ist, der sich über den am Stützgerüst (3) der Wickelvorrichtung angeordneten Steuerwähler (8) verschieben lässt.
